# EUROPÄISCHE PATENTSCHRIFT

(11) **EP 3 626 840 B1**
(45) Veröffentlichungstag und Bekanntmachung des Hinweises auf die Patenterteilung: **17.03.2021**
(21) Anmeldenummer: 18195234.2
(22) Anmeldetag: 18.09.2018
(51) Int. Cl.: C21D 8/02, B21B 11/00, B21B 37/00, B21B 37/74, C21D 8/04

(54) **BEHANDLUNG VON HEISSEM WALZGUT AUS METALL**
TREATMENT OF HOT ROLLED PRODUCTS MADE FROM METAL
TRAITEMENT DE LA MATIÈRE À LAMINER CHAUDE EN MÉTAL

(43) Veröffentlichungstag der Anmeldung: 25.03.2020
(73) Patentinhaber: Primetals Technologies Germany GmbH, 91052 Erlangen (DE)
(72) Erfinder: Sollner, Emmeran, 91052 Erlangen (DE)
(74) Vertreter: Metals@Linz

(56) Entgegenhaltungen:
- DE-A1- 1 901 941
- JP-A- H04 339 505
- US-A- 3 592 051

## Beschreibung

### Gebiet der Technik

Die vorliegende Erfindung geht aus von einem Behandlungsverfahren für heißes Walzgut aus Metall, wobei das Walzgut in mindestens einem Walzgerüst gewalzt und sodann in einer dem mindestens einen Walzgerüst nachgeordneten Kühlstrecke gekühlt wird.

Die vorliegende Erfindung geht weiterhin aus von einer Behandlungseinrichtung für heißes Walzgut aus Metall,
- wobei die Behandlungseinrichtung mindestens ein Walzgerüst aufweist, in dem das Walzgut gewalzt wird,
- wobei die Behandlungseinrichtung eine dem Walzgerüst nachgeordnete Kühlstrecke aufweist, in der das Walzgut gekühlt wird.

### Stand der Technik

Derartige Behandlungsverfahren und die zugehörigen Behandlungseinrichtungen sind allgemein bekannt. Insbesondere sind allgemein Fertigstraßen bekannt, in denen ein flaches derartiges Walzgut - beispielsweise ein Walzgut aus Stahl oder aus Aluminium - gewalzt wird, wobei den Fertigstraßen jeweils eine Kühlstrecke nachgeordnet ist, in welcher die metallurgischen Eigenschaften und damit die mechanischen Eigenschaften des Walzguts eingestellt werden.

Im Stand der Technik besteht hierbei das Bestreben, die Kühlstrecke möglichst nahe hinter dem letzten Walzgerüst der Walzstraße anzuordnen, damit die Kühlung möglichst schnell beginnen kann. In der Kühlstrecke erfolgt üblicherweise über eine exakt abgestimmte Beaufschlagung mit Wasser von oben und unten - in Ausnahmefällen nur von oben oder nur von unten - die Einstellung der mechanischen Eigenschaften des Walzguts. Insbesondere ist es von Bedeutung, dass das Walzgut mit dem möglichst genau richtigen Temperaturverlauf (als Funktion der Zeit) abkühlt. Dies beeinflusst insbesondere die Kornstruktur des Walzguts Außerdem, das Dokument DE 1901941 erwähnt ein Verfahren und eine Vorrichtung zum Einführen einer Schwingungskraft in die Walzen eines Walzengerüstes, um die Geschwindigkeit der Dickenverminderung und die Qualität des Produkts zu verbessern.

### Zusammenfassung der Erfindung

Die Aufgabe der vorliegenden Erfindung besteht darin, Möglichkeiten zu schaffen, mittels derer die Kornstruktur des Walzguts zusätzlich beeinflusst werden kann.

Die Aufgabe wird durch ein Behandlungsverfahren mit den Merkmalen des Anspruchs 1 gelöst. Vorteilhafte Ausgestaltungen des Behandlungsverfahrens sind Gegenstand der abhängigen Ansprüche 2 bis 7.

Erfindungsgemäß wird ein Behandlungsverfahren der eingangs genannten Art dadurch ausgestaltet, dass mittels einer Schallgeneratoranordnung generierter Schall mittels einer Koppeleinrichtung in das Walzgut eingekoppelt wird, so dass sich zumindest in demjenigen Bereich des Walzguts, der sich in der Nähe der Koppeleinrichtung befindet, eine stehende Schallwelle ausbildet.

Die stehende Schallwelle führt an manchen Stellen des Walzguts - nämlich dort, wo sich die sogenannten Wellenbäuche der Schallwelle befinden - zu (wenn auch nur geringfügigen) mechanischen Bewegungen des flachen Walzguts mit der Frequenz der Schallwelle. An anderen Stellen - nämlich dort, wo sich die sogenannten Wellenknoten der stehenden Schallwelle befinden - erfolgt keine derartige Bewegung des flachen Walzguts. Die Stellen des Walzguts, an denen sich die Wellenbäuche befinden, führen somit eine Bewegung relativ zu den Stellen des Walzguts aus, an denen sich die Wellenknoten befinden. Diese Relativbewegungen beeinflussen das Kornwachstum, und zwar sowohl den Beginn des Kornwachstums als auch die Geschwindigkeit des Kornwachstums. Der Vorgang ist ein ähnlicher wie beispielsweise bei Natriumacetat-Trihydrat, das bis weit unter seinen Schmelzpunkt flüssig bleibt, bis durch einen Schallpuls die Phasenumwandlung in einen Feststoff ausgelöst werden kann. Durch Wahl einer geeigneten Frequenz und einer geeigneten Amplitude der stehenden Schallwelle kann somit gezielt auf die Korngröße Einfluss genommen werden. Die Schallgeneratoranordnung kann nach Bedarf einen einzelnen Schallgenerator oder mehrere Schallgeneratoren aufweisen. Die Schallgeneratoren können beispielsweise als sogenannte Transducer ausgebildet sein.

Vorzugsweise weist der Schall eine Frequenz im MHz-Bereich oder darüber auf. Insbesondere liegt die Ausbreitungsgeschwindigkeit des Schalls bei Stahl im Bereich von ca. 5000 m/s, bei Aluminium sogar über 6000 m/s. Bei einer angenommenen Frequenz von 50 MHz ergibt sich somit in Stahl eine Wellenlänge von ca. 0,1 mm, in Aluminium von ca. 0,08 mm. Bei einer angenommenen Frequenz von 500 MHz ist die Wellenlänge entsprechend kürzer und beträgt ca. 10 µm bzw. ca. 8 µm. In derartigen Größenordnungen liegen auch die Korngrößen.

Es ist möglich, dass die Schallgeneratoranordnung - eventuell mit Ausnahme eines Schaltsignals zum Einschalten und Ausschalten - ungesteuert ist. Vorzugsweise wird der Schallgeneratoranordnung jedoch von einer Steuereinrichtung mindestens eine Steuergröße zugeführt. In diesem Fall stellt die Schallgeneratoranordnung eine charakteristische Größe des in das Walzgut eingekoppelten Schalls in Abhängigkeit von der Steuergröße ein. Dadurch ist eine gezielte Einstellung der durch die stehende Schallwelle hervorgerufenen Wirkung realisierbar.

Die charakteristische Größe kann insbesondere eine Frequenz und/oder eine Amplitude des Schalls und/oder - falls die Schallgeneratoranordnung mehrere Schallgeneratoren aufweist, die jeweils eigenständig ein Schallsignal in das Walzgut einkoppeln - eine Phasenlage der Schallsignale der Schallgeneratoren relativ zueinander sein.

Vorzugsweise ermittelt die Steuereinrichtung die mindestens eine Steuergröße in Abhängigkeit von Isteigenschaften des Walzguts vor der Kühlstrecke und/oder von Solleigenschaften, die das Walzgut hinter der Kühlstrecke aufweisen soll. Als Isteigenschaften des Walzguts vor der Kühlstrecke kommen insbesondere die Temperatur und die Dimensionen des Walzguts (beispielsweise bei flachem Walzgut dessen Breite und dessen Dicke) in Frage. Als Solleigenschaften kommen insbesondere gewünschte mechanische oder metallurgische bzw. mikrokristalline Eigenschaften des flachen Walzguts in Frage.

Theoretisch ist es möglich, den generierten Schall über einen Luftspalt kontaktlos in das Walzgut einzukoppeln. Eine kontaktbehaftete Einkopplung weist jedoch einen erheblich besseren Wirkungsgrad auf. Es ist möglich, dass die Koppeleinrichtung eine Arbeitswalze des letzten Walzgerüsts vor der Kühlstrecke ist. In diesem Fall gestaltet sich die Implementierung des Behandlungsverfahrens besonders einfach, da keine zusätzliche Einrichtung erforderlich ist. Alternativ ist es möglich, dass die Koppeleinrichtung eine zwischen dem letzten Walzgerüst und der Kühlstrecke angeordnete, an das Walzgut angestellte Rolle ist. Diese Ausgestaltung weist den Vorteil auf, dass die Koppeleinrichtung speziell auf das Einkoppeln hin des Schalls optimiert werden kann. Auch andere Orte können zu Einkopplung des Schalls sinnvoll sein, beispielsweise eine Stelle zwischen dem vorletzten und dem letzten Walzgerüst der Walzstraße, eine Stelle innerhalb der Kühlstrecke oder eine Stelle hinter der Kühlstrecke, gegebenenfalls vor einem der Kühlstrecke nachgeordneten Haspel.

Das Walzgut kann prinzipiell eine beliebige Gestalt aufweisen. In vielen Fällen wird das Walzgut jedoch ein flaches Walzgut sein, insbesondere ein Band.

Die Aufgabe wird weiterhin durch eine Behandlungseinrichtung mit den Merkmalen des Anspruchs 8 gelöst. Vorteilhafte Ausgestaltungen der Behandlungseinrichtung sind Gegenstand der abhängigen Ansprüche 9 bis 14.

Erfindungsgemäß wird eine Behandlungseinrichtung der eingangs genannten Art dadurch ausgestaltet,
- dass die Behandlungseinrichtung eine Schallgeneratoranordnung aufweist, mittels derer Schall generiert wird, und
- dass die Behandlungseinrichtung eine Koppeleinrichtung aufweist, mittels derer der mittels der Schallgeneratoranordnung generierte Schall in das Walzgut eingekoppelt wird, so dass sich zumindest in demjenigen Bereich des Walzguts, der sich in der Nähe der Koppeleinrichtung befindet, eine stehende Schallwelle ausbildet.

Die dadurch erzielbaren Vorteile korrespondieren mit denen des Behandlungsverfahrens.

Die vorteilhaften Ausgestaltungen der Behandlungseinrichtung korrespondieren mit den Ausgestaltungen des Behandlungsverfahrens. Auch die hierbei erzielbaren Vorteile sind dieselben wie bei den Ausgestaltungen des Behandlungsverfahren.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: eine Behandlungseinrichtung für ein Walzgut,
- FIG 2: eine Ausgestaltung der Behandlungseinrichtung von FIG 1,
- FIG 3: eine weitere Ausgestaltung der Behandlungseinrichtung von FIG 1,
- FIG 4: einen Abschnitt eines flachen Walzguts und
- FIG 5: eine Steuereinrichtung und eine Schallgeneratoranordnung.

### Beschreibung der Ausführungsformen

Gemäß FIG 1 wird ein heißes Walzgut 1 aus Metall in einem Walzgerüst 2 gewalzt. Das heiße Walzgut 1 durchläuft das Walzgerüst 2 in einer Transportrichtung x. Das heiße Walzgut 1 kann beispielsweise aus Stahl bestehen. In diesem Fall liegt die Temperatur T des heißen Walzguts 1 beim Austreten aus dem Walzgerüst 2 meist zwischen 750 °C und 900 °C. Alternativ kann das heiße Walzgut 1 aus Aluminium bestehen. In diesem Fall liegt die Temperatur T des heißen Walzguts 1 beim Austreten aus dem Walzgerüst 2 in der Regel zwischen 300 °C und 400 °C. Das heiße Walzgut 1 kann auch aus einem anderen Metall bestehen, beispielsweise Kupfer, wobei das Metall in diesem Fall eine materialspezifische Temperatur aufweist.

Oftmals wird das heiße Walzgut 1 vor dem Walzen in dem in FIG 2 dargestellten Walzgerüst 2 in weiteren, dem Walzgerüst 2 vorgeordneten Walzgerüsten gewalzt. Die weiteren Walzgerüste sind in FIG 1 nicht mit dargestellt.

Das heiße Walzgut 1 kann prinzipiell einen beliebigen Querschnitt aufweisen. In vielen Fällen ist das heiße Walzgut 1 ein flaches Walzgut, insbesondere ein Band. Dementsprechend ist das Walzgerüst 2 als Walzgerüst zum Walzen des flachen Walzguts 1 ausgebildet. Insbesondere kann das Walzgerüst 2 in diesem Fall zusätzlich zu seinen Arbeitswalzen 3 Stützwalzen 4 aufweisen.

Nach dem Walzen in dem Walzgerüst 2 wird das Walzgut 1 weiterhin in der Transportrichtung x gefördert und durchläuft daher eine dem Walzgerüst 2 nachgeordnete Kühlstrecke 5. Sofern das heiße Walzgut 1 ein flaches Walzgut ist, ist die Kühlstrecke 5 als Kühlstrecke zum Kühlen des flachen Walzguts 1 ausgebildet. In der Kühlstrecke 5 wird das Walzgut 1 durch Beaufschlagen mit einem flüssigen Kühlmedium 6 (meist Wasser) gekühlt. Das Beaufschlagen mit dem Kühlmedium 6 erfolgt entsprechend der Darstellung in FIG 1 in der Regel von mehreren Seiten, beispielsweise bei einem flachen Walzgut sowohl von oben als auch von unten. Prinzipiell ist aber auch eine Kühlung von nur einer Seite aus möglich, beispielsweise bei einem flachen Walzgut ausschließlich von oben oder ausschließlich von unten. Hinter der Kühlstrecke 5 weist das heiße Walzgut 1 eine deutlich niedrigere Temperatur auf als vor der Kühlstrecke 5. Beispielsweise kann bei Stahl die Temperatur auf ca. 300 °C abgesenkt werden.

Der Kühlstrecke 5 können weitere Einrichtungen nachgeordnet sein, beispielsweise ein Haspel 7, mittels dessen das Walzgut 1, sofern es ein Band ist, aufgehaspelt wird.

Mittels einer Schallgeneratoranordnung 8 wird Schall generiert. Die Schallgeneratoranordnung 8 weist zu diesem Zweck eine Anzahl von Schallgeneratoren 9 auf, beispielsweise Transducer. Der Schall wird mittels einer Koppeleinrichtung 10 in das heiße Walzgut 1 eingekoppelt. Die Koppeleinrichtung 10 kann beispielsweise entsprechend der Darstellung in FIG 2 eine an das heiße Walzgut 1 angestellte Rolle 11 sein, die zwischen dem Walzgerüst 2 und der Kühlstrecke 5 angeordnet ist. Alternativ kann die Koppeleinrichtung 10 entsprechend der Darstellung in FIG 3 eine Arbeitswalze 3 des letzten Walzgerüsts 2 sein. Weiterhin ist es ebenso möglich, den Schall an anderen Stellen in das heiße Walzgut 1 einzukoppeln. Insbesondere ist auch eine ein Kopplung vor dem Walzgerüst 2, in der Kühlstrecke 5 oder hinter der Kühlstrecke 5 möglich.

Durch den eingekoppelten Schall bildet sich zumindest in demjenigen Bereich des heißen Walzguts 1, der sich in der Nähe derjenigen Stelle befindet, an welcher der Schall in das heiße Walzgut 1 eingekoppelt wird, eine stehende Schallwelle aus. FIG 4 zeigt dies beispielhaft für den Fall eines flachen Walzguts. Die in FIG 4 eingezeichneten Linien und Kreise sollen diejenigen Stellen andeuten, an denen sich die Wellenknoten der stehenden Schallwelle befinden, an denen es also durch destruktive Interferenz im Ergebnis zu einer Auslöschung der Schallwelle kommt. Dazwischen befinden sich die Stellen, an denen die Schallwellen nicht ausgelöscht ist, insbesondere durch konstruktive Interferenz stellenweise maximal ist.

In vielen Fällen wird die Stelle, an welcher der Schall in das heiße Walzgut 1 eingekoppelt wird, derart gewählt sein, dass sich zumindest zwischen dem Walzgerüst 2 und einem Eingangsbereich der Kühlstrecke 5 eine stehende Schallwelle ausbildet. In manchen Fällen können aber auch andere Stellen sinnvoll sein.

Durch die Schallwelle wird die Gefügeumwandlung des heißen Walzguts 1 beeinflusst. Insbesondere wird das Gefüge umso feinkörniger, je größer die Frequenz f des eingekoppelten Schalls und damit auch der stehenden Schallwelle ist. Die Frequenz f des eingekoppelten Schalls sollte daher im MHz-Bereich oder darüber liegen bzw. hiermit korrespondierend die Schallgeneratoranordnung 8 entsprechend ausgebildet sein.

Vorzugsweise ist die Schallgeneratoranordnung 8 als einstellbare Schallgeneratoranordnung ausgebildet. In diesem Fall kann der Schallgeneratoranordnung 8 entsprechend der Darstellung in FIG 5 von einer Steuereinrichtung 12 der Behandlungseinrichtung mindestens eine Steuergröße C zugeführt werden. Die Schallgeneratoranordnung 8 stellt in diesem Fall eine charakteristische Größe f, A, ϕ des in das heiße Walzgut 1 eingekoppelten Schalls in Abhängigkeit von der Steuergröße C ein.

Beispielsweise kann die Steuereinrichtung 12 der Schallgeneratoranordnung 8 entsprechend der Darstellung in FIG 5 mittels einer Steuergröße C vorgeben, welche Frequenz f der Schall aufweisen soll. Alternativ oder zusätzlich kann die Steuereinrichtung 12 der Schallgeneratoranordnung 8 mittels einer anderen Steuergröße C vorgeben, welche Amplitude A der Schall aufweisen soll. Falls die Schallgeneratoranordnung 8 entsprechend der Darstellung in FIG 5 mehrere Schallgeneratoren 9 aufweist, die jeweils eigenständig ein Schallsignal S in das heiße Walzgut 1 einkoppeln, kann gegebenenfalls die Amplitude A mittels eines jeweiligen Steuersignals C individuell für den jeweiligen Schallgenerator 9 vorgegeben werden. Im Falle mehrerer Schallgeneratoren 9 kann die Steuereinrichtung 12 den Schallgeneratoren 9 der Schallgeneratoranordnung 8 mittels einer jeweiligen Steuergröße C weiterhin - auch hier wieder alternativ oder zusätzlich zur Beeinflussung von Frequenz f und/oder Amplitude A - auch eine Phasenlage ϕ der Schallsignale S der Schallgeneratoren 9 relativ zueinander vorgeben. Die Frequenz f ist hingegen in aller Regel für alle Schallgeneratoren 9 dieselbe.

Die mindestens eine Steuergröße C kann von der Steuereinrichtung 12 nach Bedarf ermittelt werden. Beispielsweise können der Steuereinrichtung 12 Isteigenschaften P des heißen Walzguts 1 vor der Kühlstrecke 5 vorgegeben werden. Die Isteigenschaften P des heißen Walzguts 1 vor der Kühlstrecke 5 können beispielsweise dessen Temperatur T und/oder mindestens eine geometrische Dimension umfassen, insbesondere bei einem flachen Walzgut dessen Breite b oder dessen Dicke d (siehe auch FIG 1 und 4). Alternativ oder zusätzlich können der Steuereinrichtung 12 auch Solleigenschaften P* vorgegeben werden, die das heiße Walzgut 1 hinter der Kühlstrecke 5 aufweisen soll. Die Solleigenschaften P* können beispielsweise gewünschte mechanische Eigenschaften wie Zugfestigkeit, Dehngrenze, Bruchgrenze usw. oder mikrokristalline Eigenschaften wie beispielsweise Anteile an Bainit, Martensit und dergleichen umfassen. Die Steuereinrichtung 12 ermittelt die Steuergröße C in diesem Fall in Abhängigkeit von den ihr vorgegebenen Eigenschaften P, P*.

Die vorliegende Erfindung weist viele Vorteile auf. Insbesondere ist auf einfache Weise möglich, die Gefügeumwandlung beim Abkühlen des heißen Walzguts 1 unabhängig von der Kühlung zusätzlich zu beeinflussen. Die Gefügeeigenschaften des Walzguts 1 können verbessert, präziser eingestellt und vor allem vergleichmäßigt werden. Der Aufbau der Kühlstrecke 5 kann vereinfacht werden. Der Abstand zum letzten Walzgerüst 2 kann problemlos vergrößert werden.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Erfindung zu verlassen.

### Bezugszeichenliste

- 1: Walzgut
- 2: Walzgerüst
- 3: Arbeitswalzen
- 4: Stützwalzen
- 5: Kühlstrecke
- 6: Kühlmedium
- 7: Haspel
- 8: Schallgeneratoranordnung
- 9: Schallgeneratoren
- 10: Koppeleinrichtung
- 11: Rolle
- 12: Steuereinrichtung

- A: Amplituden
- b: Breite
- C: Steuergröße
- d: Dicke
- f: Frequenz
- P: Isteigenschaften
- P*: Solleigenschaften
- S: Schallsignale
- T: Temperatur
- x: Transportrichtung

- ϕ: Phasenlagen

## Patentansprüche

1. Behandlungsverfahren für heißes Walzgut (1) aus Metall, wobei das Walzgut (1) in mindestens einem Walzgerüst (2) gewalzt und sodann in einer dem mindestens einen Walzgerüst (2) nachgeordneten Kühlstrecke (5) gekühlt wird,
**dadurch gekennzeichnet,**
**dass** mittels einer Schallgeneratoranordnung (8) generierter Schall mittels einer Koppeleinrichtung (10) in das Walzgut (1) eingekoppelt wird, so dass sich zumindest in demjenigen Bereich des Walzguts (1), der sich in der Nähe der Koppeleinrichtung (10) befindet, eine stehende Schallwelle ausbildet.

2. Behandlungsverfahren nach Anspruch 1,
**dadurch gekennzeichnet,**
**dass** der Schall eine Frequenz (f) im MHz-Bereich oder darüber aufweist.

3. Behandlungsverfahren nach Anspruch 1 oder 2,
**dadurch gekennzeichnet,**
**dass** der Schallgeneratoranordnung (8) von einer Steuereinrichtung (12) mindestens eine Steuergröße (C) zugeführt wird und dass die Schallgeneratoranordnung (8) eine charakteristische Größe (f, A, ϕ) des in das Walzgut (1) eingekoppelten Schalls in Abhängigkeit von der Steuergröße (C) einstellt.

4. Behandlungsverfahren nach Anspruch 3,
**dadurch gekennzeichnet,**
**dass** die charakteristische Größe (f, A, ϕ) eine Frequenz (f) und/oder eine Amplitude (A) des Schalls und/oder - falls die Schallgeneratoranordnung (8) mehrere Schallgeneratoren (9) aufweist, die jeweils eigenständig ein Schallsignal (S) in das Walzgut (1) einkoppeln - eine Phasenlage (ϕ) der Schallsignale (S) der Schallgeneratoren (9) relativ zueinander ist.

5. Behandlungsverfahren nach einem der obigen Ansprüche,
**dadurch gekennzeichnet,**
**dass** die Steuereinrichtung (12) die mindestens eine Steuergröße (C) in Abhängigkeit von Isteigenschaften (P) des Walzguts (1) vor der Kühlstrecke (5) und/oder von Solleigenschaften (P*), die das Walzgut (1) hinter der Kühlstrecke (5) aufweisen soll, ermittelt.

6. Behandlungsverfahren nach einem der obigen Ansprüche,
**dadurch gekennzeichnet,**
**dass** die Koppeleinrichtung (10) eine Arbeitswalze (3) des letzten Walzgerüsts (2) vor der Kühlstrecke (5) oder eine zwischen dem letzten Walzgerüst (2) und der Kühlstrecke (5) angeordnete, an das Walzgut (1) angestellte Rolle (11) ist.

7. Behandlungsverfahren nach einem der obigen Ansprüche,
**dadurch gekennzeichnet,**
**dass** das Walzgut (1) ein flaches Walzgut ist, insbesondere ein Band.

8. Behandlungseinrichtung für heißes Walzgut (1) aus Metall,
- wobei die Behandlungseinrichtung mindestens ein Walzgerüst (2) aufweist, in dem das Walzgut (1) gewalzt wird,
- wobei die Behandlungseinrichtung eine dem Walzgerüst (2) nachgeordnete Kühlstrecke (5) aufweist, in der das Walzgut (1) gekühlt wird,
**dadurch gekennzeichnet,**
- **dass** die Behandlungseinrichtung eine Schallgeneratoranordnung (8) aufweist, mittels derer Schall generiert wird, und
- **dass** die Behandlungseinrichtung eine Koppeleinrichtung (10) aufweist, mittels derer der mittels der Schallgeneratoranordnung (9) generierte Schall in das Walzgut (1) eingekoppelt wird, so dass sich zumindest in demjenigen Bereich des Walzguts (1), der sich in der Nähe der Koppeleinrichtung (10) befindet, eine stehende Schallwelle ausbildet.

9. Behandlungseinrichtung nach Anspruch 8,
**dadurch gekennzeichnet,**
**dass** die Schallgeneratoranordnung (9) den Schall mit einer Frequenz (f) im MHz-Bereich oder darüber generiert.

10. Behandlungseinrichtung nach Anspruch 8 oder 9,
**dadurch gekennzeichnet,**
**dass** sie eine Steuereinrichtung (12) aufweist, welche der Schallgeneratoranordnung (8) mindestens eine Steuergröße (C) zuführt und dass die Schallgeneratoranordnung (8) als einstellbare Schallgeneratoranordnung ausgebildet ist, so dass sie eine charakteristische Größe (f, A, ϕ) des in das Walzgut (1) eingekoppelten Schalls in Abhängigkeit von der Steuergröße (C) einstellt.

11. Behandlungseinrichtung nach Anspruch 10,
**dadurch gekennzeichnet,**
**dass** die charakteristische Größe (f, A, ϕ) eine Frequenz (f) und/oder eine Amplitude (A) der Schallwelle und/oder - falls die Schallgeneratoranordnung (8) mehrere Schallgeneratoren (9) aufweist, die jeweils eigenständig ein Schallsignal (S) in das Walzgut (1) einkoppeln - eine Phasenlage (ϕ) der Schallsignale (S) der Schallgeneratoren (9) relativ zueinander ist.

12. Behandlungseinrichtung nach einem der Ansprüche 8 bis 11,
**dadurch gekennzeichnet,**
**dass** die Steuereinrichtung (12) die mindestens eine Steuergröße (C) in Abhängigkeit von Isteigenschaften (P) des Walzguts (1) vor der Kühlstrecke (5) und/oder von Solleigenschaften (P*), die das Walzgut (1) hinter der Kühlstrecke (5) aufweisen soll, ermittelt.

13. Behandlungseinrichtung nach einem der Ansprüche 8 bis 12,
**dadurch gekennzeichnet,**
**dass** die Koppeleinrichtung (10) eine Arbeitswalze (3) des letzten Walzgerüsts (2) vor der Kühlstrecke (5) oder eine zwischen dem letzten Walzgerüst (2) und der Kühlstrecke (5) angeordnete, an das Walzgut (1) angestellte Rolle (11) ist.

14. Behandlungseinrichtung nach einem der Ansprüche 8 bis 13,
**dadurch gekennzeichnet,**
**dass** das Walzgerüst (2) als Walzgerüst zum Walzen eines flachen Walzguts und die Kühlstrecke (5) als Kühlstrecke zum Kühlen des flachen Walzguts ausgebildet sind.

## Claims

1. Treatment process for hot rolling stock (1) made of metal, the rolling stock (1) being rolled in at least one roll stand (2) and then cooled in a cooling section (5) arranged downstream of the at least one roll stand (2),
**characterized**
**in that** sound generated by means of a sound generator arrangement (8) is coupled into the rolling stock (1) by means of a coupling device (10), so that a standing sound wave is formed at least in the region of the rolling stock (1) that is located in the vicinity of the coupling device (10).

2. Treatment process according to Claim 1,
**characterized**
**in that** the sound has a frequency (f) in the MHz range or above.

3. Treatment process according to Claim 1 or 2,
**characterized**
**in that** the sound generator arrangement (8) is fed at least one control variable (C) by a control device (12) and in that the sound generator arrangement (8) sets a characteristic quantity (f, A, ϕ) of the sound coupled into the rolling stock (1) in dependence on the control variable (C).

4. Treatment process according to Claim 3,
**characterized**
**in that** the characteristic quantity (f, A, ϕ) is a frequency (f) and/or an amplitude (A) of the sound and/or - if the sound generator arrangement (8) has a number of sound generators (9) which each independently couple a sound signal (S) into the rolling stock (1) - a phase position (ϕ) of the sound signals (S) of the sound generators (9) in relation to one another.

5. Treatment process according to one of the preceding claims,
**characterized**
**in that** the control device (12) determines the at least one control variable (C) in dependence on actual properties (P) of the rolling stock (1) before the cooling section (5) and/or on setpoint properties (P*) that the rolling stock (1) is intended to have after the cooling section (5).

6. Treatment process according to one of the preceding claims,
**characterized**
**in that** the coupling device (10) is a working roller (3) of the last roll stand (2) before the cooling section (5) or a roller (11) that is arranged between the last roll stand (2) and the cooling section (5) and is placed against the rolling stock (1) .

7. Treatment process according to one of the preceding claims,
**characterized**
**in that** the rolling stock (1) is a flat rolling stock, in particular a strip.

8. Treatment device for hot rolling stock (1) made of metal,
- the treatment device having at least one roll stand (2), in which the rolling stock (1) is rolled,
- the treatment device having a cooling section (5), which is arranged downstream of the roll stand (2) and in which the rolling stock (1) is cooled,
**characterized**
- **in that** the treatment device has a sound generator arrangement (8), by means of which sound is generated, and
- **in that** the treatment device has a coupling device (10), by means of which the sound generated by means of the sound generator arrangement (9) is coupled into the rolling stock (1), so that a standing sound wave is formed at least in the region of the rolling stock (1) that is located in the vicinity of the coupling device (10).

9. Treatment device according to Claim 8,
**characterized**
**in that** the sound generator arrangement (9) generates the sound with a frequency (f) in the MHz range or above.

10. Treatment device according to Claim 8 or 9,
**characterized**
**in that** it has a control device (12), which feeds at least one control variable (C) to the sound generator arrangement (8), and in that the sound generator arrangement (8) is formed as a sound generator arrangement that can be set, so that it sets a characteristic quantity (f, A, ϕ) of the sound coupled into the rolling stock (1) in dependence on the control variable (C).

11. Treatment device according to Claim 10,
**characterized**
**in that** the characteristic quantity (f, A, ϕ) is a frequency (f) and/or an amplitude (A) of the sound wave and/or - if the sound generator arrangement (8) has a number of sound generators (9) which each independently couple a sound signal (S) into the rolling stock (1) - a phase position (ϕ) of the sound signals (S) of the sound generators (9) in relation to one another.

12. Treatment device according to one of Claims 8 to 11,
**characterized**
**in that** the control device (12) determines the at least one control variable (C) in dependence on actual properties (P) of the rolling stock (1) before the cooling section (5) and/or on setpoint properties (P*) that the rolling stock (1) is intended to have after the cooling section (5).

13. Treatment device according to one of Claims 8 to 12,
**characterized**
**in that** the coupling device (10) is a working roller (3) of the last roll stand (2) before the cooling section (5) or a roller (11) that is arranged between the last roll stand (2) and the cooling section (5) and is placed against the rolling stock (1) .

14. Treatment device according to one of Claims 8 to 13,
**characterized**
**in that** the roll stand (2) is formed as a roll stand for rolling a flat rolling stock and the cooling section (5) is formed as a cooling section for cooling the flat rolling stock.

## Revendications

1. Procédé de traitement pour produit à laminer chaud (1) en métal, dans lequel le produit à laminer (1) est laminé dans au moins une cage de laminoir (2) et refroidi ensuite dans une voie de refroidissement (5) située en aval de l'au moins une cage de laminoir (2),
**caractérisé en ce que** du son généré au moyen d'un ensemble générateur de son (8) est injecté dans le produit à laminer (1) au moyen d'un dispositif d'injection (10), de sorte qu'une onde sonore stationnaire se forme au moins dans la zone du produit à laminer (1) qui se trouve à proximité du dispositif d'injection (10).

2. Procédé de traitement selon la revendication 1, **caractérisé en ce que** le son a une fréquence (f) comprise dans la gamme des mégahertz (MHz) ou au-dessus.

3. Procédé de traitement selon la revendication 1 ou 2, **caractérisé en ce qu'**au moins une grandeur de commande (C) est fournie à l'ensemble générateur de son (8) par un dispositif de commande (12) et **en ce que** l'ensemble générateur de son (8) règle une grandeur caractéristique (f, A, ϕ) du son injecté dans le produit à laminer (1) en fonction de la grandeur de commande (C).

4. Procédé de traitement selon la revendication 3, **caractérisé en ce que** la grandeur caractéristique (f, A, ϕ) est une fréquence (f) et/ou une amplitude (A) du son et/ou, dans le cas où l'ensemble générateur de son (8) comprend plusieurs générateurs de son (9) qui injectent chacun de manière autonome un signal sonore (S) dans le produit à laminer (1), une position de phase (ϕ) des signaux sonores (S) des générateurs de son (9) les uns par rapport aux autres.

5. Procédé de traitement selon l'une des revendications précédentes,
**caractérisé en ce que** le dispositif de commande (12) détermine l'au moins une grandeur de commande (C) en fonction de propriétés effectives (P) du produit à laminer (1) avant la voie de refroidissement (5) et/ou de propriétés théoriques (P*) que le produit à laminer (1) doit présenter derrière la voie de refroidissement (5).

6. Procédé de traitement selon l'une des revendications précédentes,
**caractérisé en ce que** le dispositif d'injection (10) est un cylindre de travail (3) de la dernière cage de laminoir (2) avant la voie de refroidissement (5) ou un rouleau (11) situé entre la dernière cage de laminoir (2) et la voie de refroidissement (5) et positionné au niveau du produit à laminer (1).

7. Procédé de traitement selon l'une des revendications précédentes,
**caractérisé en ce que** le produit à laminer (1) est un produit à laminer plat, notamment une bande.

8. Dispositif de traitement pour produit à laminer chaud (1) en métal,
- dans lequel le dispositif de traitement comprend au moins une cage de laminoir (2) dans laquelle le produit à laminer (1) est laminé,
- dans lequel le dispositif de traitement comprend une voie de refroidissement (5) située en aval de la cage de laminoir (2) et dans laquelle le produit à laminer (1) est refroidi, **caractérisé**
- **en ce que** le dispositif de traitement comprend un ensemble générateur de son (8) au moyen duquel du son est généré, et
- **en ce que** le dispositif de traitement comprend un dispositif d'injection (10) au moyen duquel le son généré au moyen de l'ensemble générateur de son (9) est injecté dans le produit à laminer (1), de sorte qu'une onde sonore stationnaire se forme au moins dans la zone du produit à laminer (1) qui se trouve à proximité du dispositif d'injection (10).

9. Dispositif de traitement selon la revendication 8, **caractérisé en ce que** l'ensemble générateur de son (9) génère le son à une fréquence (f) comprise dans la gamme des mégahertz (MHz) ou au-dessus.

10. Dispositif de traitement selon la revendication 8 ou 9, **caractérisé en ce qu'**il comprend un dispositif de commande (12) qui fournit au moins une grandeur de commande (C) à l'ensemble générateur de son (8) et **en ce que** l'ensemble générateur de son (8) est conçu en tant qu'ensemble générateur de son réglable, de façon à régler une grandeur caractéristique (f, A, ϕ) du son injecté dans le produit à laminer (1) en fonction de la grandeur de commande (C).

11. Dispositif de traitement selon la revendication 10, **caractérisé en ce que** la grandeur caractéristique (f, A, ϕ) est une fréquence (f) et/ou une amplitude (A) de l'onde sonore et/ou, dans le cas où l'ensemble générateur de son (8) comprend plusieurs générateurs de son (9) qui injectent chacun de manière autonome un signal sonore (S) dans le produit à laminer (1), une position de phase (ϕ) des signaux sonores (S) des générateurs de son (9) les uns par rapport aux autres.

12. Dispositif de traitement selon l'une des revendications 8 à 11,
**caractérisé en ce que** le dispositif de commande (12) détermine l'au moins une grandeur de commande (C) en fonction de propriétés effectives (P) du produit à laminer (1) avant la voie de refroidissement (5) et/ou de propriétés théoriques (P*) que le produit à laminer (1) doit présenter derrière la voie de refroidissement (5).

13. Dispositif de traitement selon l'une des revendications 8 à 12,
**caractérisé en ce que** le dispositif d'injection (10) est un cylindre de travail (3) de la dernière cage de laminoir (2) avant la voie de refroidissement (5) ou un rouleau (11) situé entre la dernière cage de laminoir (2) et la voie de refroidissement (5) et positionné au niveau du produit à laminer (1).

14. Dispositif de traitement selon l'une des revendications 8 à 13,
**caractérisé en ce que** la cage de laminoir (2) est conçue en tant que cage de laminoir pour le laminage d'un produit à laminer plat et la voie de refroidissement (5) est conçue en tant que voie de refroidissement pour le refroidissement du produit à laminer plat.
